# FASCICULE DE BREVET EUROPEEN

(11) **EP 0 060 758 B1**
(45) Date de publication et mention de la délivrance du brevet: **05.06.1985**
(21) Numéro de dépôt: 82400376.8
(22) Date de dépôt: 04.03.1982
(51) Int. Cl.: A43C 11/00

(54) **Fermeture pour soulier**
Verschluss für Schuhe
Fastening for shoes

(30) Priorité: 17.03.1981 FR 8105310
(43) Date de publication de la demande: 22.09.1982
(73) Titulaire: HERMES PARIS Société dite:, F-75008 Paris (FR)
(72) Inventeur: Dickinson, Georges William, F-75009 Paris (FR)
(74) Mandataire: Lavoix, Jean

## Description

Les systèmes de fermeture pour souliers actuellement utilisés présentent différents inconvénients qui sont notamment les suivants : dans le système à lacets, le plus répandu, les lacets s'usent rapidement et cassent lors d'une traction énergique, enfin le laçage est relativement long à réaliser ; dans le système à bandes élastiques, celles-ci se détendent rapidement et en l'absence de possibilité de réglage la chaussure a tendance à bailler enfin, dans le système à courroie il n'y a qu'une possibilité de réglage et il faut chaque fois passer la courroie libre dans la boucle et rechercher la position permettant à l'ardillon de pénétrer dans le trou de la courroie libre correspondant à la traction optimum. Ce système de fermeture (par exemple décrit dans US-A-2 925 672) nécessite une traction supplémentaire de la courroie pour pouvoir introduire l'ardillon dans le trou de la courroie et après cette introduction il se produit le recul de la courroie à sa position définitive.

La présente invention a pour objet un dispositif de fermeture du type à courroie permettant d'obtenir deux réglages dont un permanent et fonction de la forme du pied et l'autre permettant d'assurer la fermeture proprement dite par un mouvement simple et rapide.

Dans ce but, ce dispositif comprend un premier système de courroies fixé sur la face extérieure du soulier, un deuxième système de courroies fixé sur la face intérieure du soulier, les deux systèmes étant reliés entre eux par un passant métallique, le premier des systèmes étant du type classique à deux courroies, l'une des courroies étant munie à son extrémité libre d'une boucle avec ardillon dans laquelle est introduite l'extrémité libre de l'autre courroie percée de trous pour le passage de l'ardillon, sur le premier système,' étant enfilé le passant métallique de liaison avec le deuxième système qui est à une seule courroie passant dans ledit passant métallique et repliée sur elle-même, son extrémité libre venant s'accrocher sur un ergot fixé sur la partie de la courroie du deuxième système, partie qui est en contact avec l'empeigne.

L'invention sera mieux comprise en se référant au dessin représentant un mode de réalisation donné à titre d'exemple et dans lequel :
la Figure 1 est une vue en élévation du côté intérieur du soulier muni du dispositif suivant l'invention ;
la Figure 2 est une vue en plan du soulier ;
la Figure 3 est une vue en élévation du côté extérieur du soulier ;
la Figure 4 est une coupe partielle à plus grande échelle de l'une des courroies suivant la ligne 4-4 de la Fig. 1 ;
la Figure 5 est une vue partielle en perspective du système de courroies de la Fig. 3.

En se reportant au dessin, on voit que sur la face interne 1 de l'empeigne au niveau du cou de pied du soulier sont fixées deux courroies parallèles 2 qui comportent chacune, dans la partie en contact avec l'empeigne 1, un bouton comprenant un disque 3 incorporé dans la courroie 2, une tige 4 faisant saillie et une tête arrondie 5 (bouton tibi genre bouton de faux col) destinée à pénétrer dans des trous 6 ménagés dans la partie libre de la courroie 2.

Sur la face externe 7 de l'empeigne, au niveau du cou de pied, sont fixées deux autres courroies parallèles 8 comprenant chacune deux brins indépendants 9 et 10, le premier 9 étant fixé à la partie inférieure de l'empeigne et le deuxième étant fixé à la partie supérieure de l'empeigne. Les deux extrémités libres des courroies 9 et 10 sont reliées entre elles de façon classique par une boucle 11 à ardillon 12 adaptée à l'extrémité de la courroie inférieure 9 et dont l'ardillon 12 est destiné à pénétrer dans des trous 13 ménagés à l'extrémité libre de la courroie 10.

Chaque courroie 9, 10 est reliée à la courroie 2 correspondante au moyen d'un passant métallique 14 enfilé sur la courroie 10 et dans lequel la courroie 2 est introduite puis repliée sur elle-même de façon que son extrémité libre puisse être appliquée sur sa partie fixe, le bouton tibi 4, 5 pénétrant dans un des trous 6 en fonction du serrage désiré.

On voit que grâce à cette disposition on utilise le système de courroies 9, 10 pour assurer, une fois la courroie 2 fermée, un premier réglage en fonction de la forme du pied, l'ouverture et la fermeture étant réalisées ensuite uniquement avec la courroie 2 par simple enclenchement ou déclenchement du bouton tibi 5, un deuxième réglage étant assuré par le choix des trous 6.

Bien entendu, au lieu de systèmes à deux courroies parallèles, on pourrait utiliser des systèmes à une seule courroie ou à plus de deux courroies. D'autre part, la courroie 10, au lieu d'être fixée sur l'empeigne, pourrait être reliée directement à la courroie 9 en dessous de la boucle 11.

## Revendications

1. Dispositif de fermeture pour soulier du type à courroie, comprenant un premier système de courroies (9, 10) fixé sur la face extérieure (7) du soulier, un deuxième système de courroies (2) fixé sur la face intérieure du soulier, caractérisé en ce que les deux systèmes sont reliés entre eux par un passant métallique (14), le premier des systèmes étant du type classique à deux courroies (9, 10), l'une des courroies (9) étant munie à son extrémité libre d'une boucle (11) avec ardillon (12) dans laquelle est introduit l'extrémité libre de l'autre courroie (10) percée de trous (13) pour le passage de l'ardillon, sur le premier système étant enfilé le passant métallique (14) de liaison avec le deuxième système qui est à une seule courroie (2) passant dans ledit passant métallique (14) et repliée sur elle-même, son extrémité libre venant s'accrocher sur un ergot (4, 5) fixé sur la partie de la courroie (2) du deuxième système, partie qui est en contact avec l'empeigne (1).

2. Dispositif de fermeture suivant la revendication 1, caractérisé en ce que l'ergot est en forme de bouton tibi à tige (4) et tête arrondie (5) destinée à pénétrer dans un des trous (6) ménagés dans l'extrémité libre de la courroie rabattue.

3. Dispositif de fermeture suivant la revendication 1, caractérisé en ce que chaque système de courroies comprend plusieurs courroies parallèles.

## Claims

1. A fastening device of the strap type for a shoe, comprising a first strap system (9, 10) secured to the outer side (7) of the shoe, a second strap system (2) secured to the inner side of the shoe, characterised in that the two systems are interconnected by a metal loop (14), the first of the systems being of conventional type comprising two straps (9, 10), one of the straps (9) being provided adjacent a free end thereof with a buckle (11) including a tongue (12) in which is inserted the free end of the other strap (10) which is provided with apertures (13) for the insertion of the tongue, the metal loop (14) being passed over the first system for connection with the second system which is constituted by a single strap (2) which passes through said metal loop (14) and is folded onto itself, its free end portion being hooked on a lug (4, 5) fixed to the part of the strap (2) of the second system, which part is in contact with the upper system (1).

2. A fastening device according to claim 1, characterised in that the lug is in the form of a' stud having a stem (4) and a round head (5) and adapted to enter one of apertures (6) formed in the free end portion of the folded over strap.

3. A fastening device according to claim 1, characterised in that each strap system comprises a plurality of parallel straps.

## Patentansprüche

1. Riemen-Schuhverschluß, mit einer ersten, an der Außenseite (7) des Schuhs befestigten Anordnung von Riemen (9, 10) und einer zweiten, an der Innenseite des Schuhs befestigten Anordnung von Riemen (2), dadurch gekennzeichnet, daß die beiden Anordnungen über eine Metallspange (14) verbunden sind, wobei die erste Anordnung die klassische Form mit zwei Riemen (9, 10) aufweist, indem der eine (9) der Riemen an seinem freien Ende mit einer Schnalle (11) mit einem Dorn (12) versehen ist, in welche das freie Ende des anderen Riemens (10) eingeführt wird, das mit Löchern (13) für den Durchlaß des Dorns versehen ist, und wobei durch die erste Anordnung die Metallspange (14) zur Verbindung mit der zweiten Anordnung gezogen wird, die nur aus einem Riemen (2) besteht, der durch die Metallspange (14) läuft und zurückgeschlagen ist, um mit seinem freien Ende in einen Vorsprung (4, 5) einzugreifen, der sich an dem Riemen (2) der zweiten Anordnung befindet, der mit dem Oberleder (1) Berührung steht.

2. Vorrichtung nach Anspruch 1, dadurch gekennzeichnet, daß der Vorsprung die Form eines rundköpfigen Knopfes (5) mit einem Stiel (4) aufweist, welcher in eines der Löcher (6) in dem freien Ende des umgeschlagenen Riemens eingreift.

3. Vorrichtung nach Anspruch 1, dadurch gekennzeichnet, daß jede Riemenanordnung mehrere parallele Riemen aufweist.
